# NOUVEAU FASCICULE DE BREVET EUROPEEN

(11) **EP 2 659 071 B3**
(45) Date de publication du présent fascicule: **10.11.2021**
(45) Mention de la délivrance du brevet: 20.05.2015
(21) Numéro de dépôt: 11815762.7
(22) Date de dépôt: 30.12.2011
(51) Int. Cl.: E04B 9/30, E04F 13/00, E04B 9/04

(54) **DISPOSITIF DE FAUSSE PAROI A TRIPLE EPAISSEUR**
ZWISCHENWAND MIT DREIFACHER DICKE
TRIPLE-THICKNESS FALSE WALL DEVICE

(30) Priorité: 30.12.2010 FR 1005200
(43) Date de publication de la demande: 06.11.2013
(73) Titulaire: Normalu, 68680 Kembs (FR)
(72) Inventeur: SCHERRER, Jean-Marc, F-68400 Riedisheim (FR)
(74) Mandataire: Loyer & Abello
(86) Numéro de dépôt international: PCT/FR2011/000682
(87) Numéro de publication internationale: WO 2012/089937

(56) Documents cités:
- EP-A1- 0 652 339
- EP-A1- 1 746 215
- EP-A1- 2 157 360
- WO-A1-02/095156
- FR-A1- 2 630 476
- FR-A1- 2 753 218
- FR-A1- 2 843 142
- FR-A1- 2 868 449

## Description

### Domaine technique :

La présente invention concerne un dispositif de fausse paroi à triple épaisseur.

Ce dispositif est destiné à être fixé sur une paroi telle qu'un mur ou un plafond.

### Technique antérieure :

Les dispositifs de fausse paroi connus comprennent un panneau classiquement formé d'une nappe tendue fixée à la base d'un châssis, généralement parallélépipédique, qui est constitué de l'association d'éléments profilés qui forment chacun de ses côtés. A cette fin, la nappe comporte un moyen d'accrochage fixé à la périphérie de ladite toile. Par exemple, comme cela est décrit dans le brevet FR 2.630.476, la nappe peut être munie d'une bordure périphérique en forme de harpon. Un autre moyen d'accrochage consiste en des clips. La nappe tendue est de préférence en un matériau polymère synthétique, par exemple du polychlorure de vinyle.

En particulier, dans une application de type caisson lumineux, le panneau est alors placé dans un cadre externe, qui est muni de parois latérales et d'un fond, le dispositif comprenant également des moyens de liaison entre le châssis et le cadre externe et le cadre externe peut être équipé de moyens d'éclairage et la nappe peut être de type translucide. Le panneau peut encore comprendre, de manière connue, des éléments raidisseurs pour renforcer sa rigidité.

Or, si ces dispositifs de fausse paroi comportant un panneau avec une unique nappe tendue permettent un grand nombre de réalisations, il s'avère aujourd'hui nécessaire de pouvoir proposer des panneaux comportant au moins trois nappes tendues s'étendant parallèlement, ceci dans le but de créer des fausses parois présentant des performances d'absorption acoustiques accrues ou encore des ensembles lumineux générant un effet esthétique nouveau.

Le document FR 2 868 449 A1 divulgue un caisson lumineux selon le préambule de la revendication 1.

### Résumé de l'invention

La présente invention vise donc à répondre à ce besoin en proposant des dispositifs de panneau dont les éléments profilés constituant le châssis du panneau permettent d'accueillir trois nappes tendues ou plus.

A cet égard, la présente invention a pour objet un caisson lumineux selon la revendication 1, et un ensemble acoustiquement absorbant selon la revendication 7.

On comprend bien que grâce à l'agencement spécifique des profilés, il est possible de réaliser des fausse parois à triple épaisseur ou plus, comportant trois nappes tendues ou plus, selon le nombre de logements prévus.

### Brève description des figures

D'autres avantages et caractéristiques ressortiront mieux de la description, qui va suivre, donnée à titre d'exemple non limitatif de plusieurs variantes d'exécution de la présente invention, en référence aux dessins annexés sur lesquels :
- la figure 1 est une coupe verticale schématique d'un exemple de réalisation du profilé du panneau du dispositif de fausse paroi selon l'invention.

### Description détaillée de l'invention

On a représenté à la figure 1 un premier exemple de réalisation d'un profilé 1.

Le profilé 1, représenté en section droite, comporte une première face supérieure 11, une base 12 opposée à ladite première face supérieure 11, une seconde face externe 13 et une troisième face interne 14, en regard de la seconde face externe 13.

De préférence, la seconde face externe 13 est orientée perpendiculairement à la première face supérieure 11.

Selon la variante d'exécution particulière représentée, ce profilé 1 présente, une forme de triangle rectangle tronqué avec une pointe orientée vers la base du châssis et dont l'hypoténuse constitue la face interne dudit châssis.

Selon d'autres variantes d'exécution, non représentées, le profilé 1 peut présenter une section rectangulaire ou triangulaire.

Selon une caractéristique essentielle, le profilé 1 comporte au moins trois logements 15,16,17 destiné chacun à recevoir une bordure périphérique 18 d'une nappe 19 tendue : un premier logement15 situé à proximité de la première face supérieure 11 du profilé 1, un second logement 16 situé à proximité de la base 12 dudit profilé 1 et au moins un troisième logement 17, dit intermédiaire, situé entre la première face supérieure 11 et la base 12, aménagé dans la face interne 14 du profilé 1. Il va de soi que l'invention n'est pas limitée à l'exemple de réalisation qui comporte trois logements, mais s'applique aussi à des réalisations avec plusieurs logements intermédiaires.

Selon une autre caractéristique, les logements 15, 16, 17 sont intégrés dans l'épaisseur du profilé 1, entre la face interne 14 et la face externe 13.

Ces logements 15, 16, 17 comportent au moins un épaulement 20 sur lequel l'extrémité libre de la bordure périphérique 18 d'une nappe 19, ici en forme de harpon, vient en appui, permettant ainsi le verrouillage et l'enclenchement d'une nappe 19 dans ces logements 15,16,17. il va bien entendu de soi que la nappe 19 peut être verrouillée dans les logements 15,16,17 au moyen de clips sans sortir du cadre de la présente invention.

Le troisième logement 17 intermédiaire comporte un double épaulement, c'est-à-dire un épaulement 20 de part et d'autre de l'ouverture du logement 17: ainsi, la mise en place de la toile intermédiaire peut se faire indifféremment après avoir installé une première toile 19 dans le premier logement 15 ou le second logement 16. Le montage des dispositifs de fausses cloisons s'en trouve donc grandement facilité, puisque la contrainte d'ordre systématiquement précis de montage est supprimée, avec un accès possible des deux côtés.

Avantageusement, le premier et le second logement 15,16 sont également munis d'un double épaulement.

Les premier, second et troisième logements 15,16,17 ont une section droite globalement rectangulaire ouverte sur un coté, débouchant sur la face interne 14 dans le cas du premier logement 15 et du troisième logement 17, tandis qu'il débouche sur la base 12 pour le second logement 16. Les épaulements 20 sont placés au bord de cette ouverture.

Selon une autre variante de réalisation, non représentée, les trois logements 15,16,17 peuvent être aménagés dans la face interne 14 du profilé. Selon une autre variante encore, les premier et seconds logements 15,16 peuvent être aménagés dans la face externe 13, tandis que le troisième logement 17 intermédiaire reste aménagé dans la face interne 14.

En outre, dans la variante d'exécution représentée, le troisième logement 17 s'étend perpendiculairement à la face externe 13, en direction de ladite face externe 13. Le premier logement 15 présente la même orientation, tandis que le second logement 16 est orienté parallèlement à la face externe 13, qui constitue ici une des parois dudit logement.

Enfin, la face supérieure 11 du profilé 1 est munie d'un logement longitudinal 21 destiné à recevoir des éléments de liaison du châssis à un cadre externe ou une paroi, comme par exemple un mur ou un plafond.

### Application industrielle

Dans l'optique d'une utilisation du dispositif en caisson lumineux, les nappes du panneau sont translucides ou transparentes.

Le dispositif peut également être utilisé pour réaliser des cloisons acoustiquement absorbantes à triple couche, comme celles par exemple décrites dans une demande de brevet concomitante déposée au nom du demandeur de la présente demande. Dans ce cas, les nappes comporteront avantageusement des micro-perforations.

De préférence, les nappes sont réalisées en polychlorure de vinyle (PVC).

## Revendications

1. Caisson lumineux comprenant un dispositif de fausse paroi comportant un panneau formé d'au moins une nappe (19) translucide ou transparente tendue fixée à la base d'un châssis, ledit châssis étant constitué par l'assemblage d'éléments profilés (1) formant ses cotés, dans lequel :
- chaque élément profilé (1) du châssis présente une section droite rectangulaire, triangulaire ou en triangle rectangle tronqué avec une première face supérieure (11), une base (12) opposée à ladite première face supérieure (11), une seconde face externe (13) et une troisième face interne (14), en regard de la seconde face externe (13) ; **caractérisé en ce que** :
- le caisson lumineux comprend au moins trois nappes (19) translucides ou transparentes tendues formant une triple épaisseur de nappes translucides ou transparentes ; et
- chaque profilé (1) comporte au moins trois logements (15,16,17) destinés chacun à recevoir une bordure périphérique (18) d'une desdites au moins trois nappes (19) translucides ou transparentes tendues, un premier logement (15) situé à proximité de la première face supérieure (11) du profilé (1), un second logement (16) situé à proximité de la base (12) dudit profilé (1) et au moins un troisième logement (17), dit intermédiaire, situé entre la première face supérieure (11) et la base (12) et aménagé dans la face interne (14) du profilé (1), lesdits logements (15,16,17) de réception de la bordure périphérique (18) d'une nappe translucide ou transparente (19) tendue étant intégrés dans l'épaisseur du profilé (1), entre la face interne (14) et la face externe (13) et le troisième logement (17) comporte un double épaulement, c'est-à-dire un épaulement (20) de part et d'autre de l'ouverture du logement (17).

2. Caisson lumineux selon la revendication 1 **caractérisé en ce que** les logements (15,16,17) de réception de la bordure périphérique (18) d'une nappe translucide ou transparente (19) présentent une section droite globalement rectangulaire, ouverte sur un côté.

3. Caisson lumineux selon l'une quelconque des revendications 1 à 2 **caractérisé en ce que** le premier logement (15) et le second logement (16) comportent un double épaulement, c'est-à-dire un épaulement (20) de part et d'autre de l'ouverture desdits logements.

4. Caisson lumineux selon l'une quelconque des revendications 1 à 3 **caractérisé en ce que** le premier logement (15) et le troisième logement (17) débouchent sur la face interne (14), et le second logement (16) débouche sur la base (12).

5. Caisson lumineux selon l'une quelconque des revendications 1 à 3 **caractérisé en ce que** le premier logement (15), le second logement (16) et le troisième logement (17) débouchent sur la face interne (14).

6. Caisson lumineux selon l'une quelconque des revendications 1 à 5 **caractérisé en ce que** lesdites au moins trois nappes (19) translucides ou transparentes tendues sont réalisées en polychlorure de vinyle.

7. Ensemble acoustiquement absorbant comprenant un dispositif de fausse paroi comportant un panneau formé d'au moins une nappe (19) tendue fixée à la base d'un châssis, ledit châssis étant constitué par l'assemblage d'éléments profilés (1) formant ses cotés, dans lequel :
- chaque élément profilé (1) du châssis présente une section droite rectangulaire, triangulaire ou en triangle rectangle tronqué avec une première face supérieure (11), une base (12) opposée à ladite première face supérieure (11), une seconde face externe (13) et une troisième face interne (14), en regard de la seconde face externe (13) ;
- l'ensemble acoustiquement absorbant comprend au moins trois nappes (19) tendues formant une triple épaisseur de nappes ; et
- chaque profilé (1) comporte au moins trois logements (15,16,17) destinés chacun à recevoir une bordure périphérique (18) d'une desdites au moins trois nappes (19) tendues, un premier logement (15) situé à proximité de la première face supérieure (11) du profilé (1), un second logement (16) situé à proximité de la base (12) dudit profilé (1) et au moins un troisième logement (17), dit intermédiaire, situé entre la première face supérieure (11) et la base (12) et aménagé dans la face interne (14) du profilé (1), lesdits logements (15,16,17) de réception de la bordure périphérique (18) d'une nappe (19) tendue étant intégrés dans l'épaisseur du profilé (1), entre la face interne (14) et la face externe (13) et le troisième logement (17) comporte un double épaulement, c'est-à-dire un épaulement (20) de part et d'autre de l'ouverture du logement (17).

8. Ensemble acoustiquement absorbant selon la revendication 7 **caractérisé en ce que** les logements (15,16,17) de réception de la bordure périphérique (18) d'une nappe (19) présentent une section droite globalement rectangulaire, ouverte sur un côté.

9. Ensemble acoustiquement absorbant selon l'une quelconque des revendications 7 à 8 **caractérisé en ce que** le premier logement (15) et le second logement (16) comportent un double épaulement, c'est-à-dire un épaulement (20) de part et d'autre de l'ouverture desdits logements.

10. Ensemble acoustiquement absorbant selon l'une quelconque des revendications 7 à 9 **caractérisé en ce que** le premier logement (15) et le troisième logement (17) débouchent sur la face interne (14), et le second logement (16) débouche sur la base (12).

11. Ensemble acoustiquement absorbant selon l'une quelconque des revendications 7 à 10 **caractérisé en ce que** le premier logement (15), le second logement (16) et le troisième logement (17) débouchent sur la face interne (14).

12. Ensemble acoustiquement absorbant selon l'une quelconque des revendications 7 à 11 **caractérisé en ce que** lesdites au moins trois nappes (19) tendues comportent des micro-perforations.

13. Ensemble acoustiquement absorbant selon l'une quelconque des revendications 7 à 12 **caractérisé en ce que** lesdites au moins trois nappes (19) tendues sont réalisées en polychlorure de vinyle.

## Patentansprüche

1. Leuchtkasten umfassend eine Wandungsvorrichtung, umfassend eine Tafel, die aus mindestens einem transluzenten oder transparenten Tuch (19) besteht, das auf einen Rahmen gespannt ist, wobei dieser Rahmen aus montierten Profilelementen (1) besteht, die die Seiten bilden, wobei:
- jedes Profilelement (1) des Rahmens einen rechtwinkligen, dreieckigen oder stumpf rechtwinkligdreieckigen Querschnitt mit einer ersten Oberseite (11) aufweist, einer Basis (12) gegenüber besagter erster Oberseite (11), einer zweiten Außenseite (13) und einer dritten Innenseite (14), die der Außenseite (13) zugewandt ist; **dadurch gekennzeichnet, dass**:
- der Leuchtkasten mindestens drei gespannten transluzente oder transparente Tücher (19) umfasst, welche eine dreifache Stärke der transluzenten oder transparenten Tücher bilden; und
- jedes Profil (1) mindestens drei Räume (15, 16, 17) umfasst, in denen jeweils eine Umfangs-Umrandung (18) eines der mindesten drei gespannten transluzenten oder transparenten Tücher (19) untergebracht werden kann, einen ersten Raum (15) nahe der ersten Oberseite (11) des Profils (1), einen zweiten Raum (16) nahe der Basis (12) dieses Profils (1) und mindestens einen dritten Raum (17), der als Zwischenraum bezeichnet wird, welcher sich zwischen der ersten Oberseite (11) und der Basis (12) befindet und auf der Innenseite (14) von Profil (1) angeordnet wird; diese Räume (15, 16, 17) zur Aufnahme der Umfangs-Umrandung (18) eines gespannten transluzenten oder transparenten Tuches (19) sind in die Profilstärke (1) integriert zwischen der Innenseite (14) und der Außenseite (13), der dritte Raum (17) umfasst einen Doppel-Anschlag, das heißt einen Anschlag (20) auf beiden Seiten der Raumöffnung (17).

2. Leuchtkasten nach Anspruch 1, wobei die Räume (15, 16, 17), in denen die Umfangs-Umrandung (18) eines transluzenten oder transparenten Tuches (19) untergebracht wird, einen im wesentlichen rechteckigen Querschnitt aufweisen, offen auf einer Seite.

3. Leuchtkasten nach Anspruch 1 bis 2, wobei der erste Raum (15) sowie der zweite Raum (16) einen Doppel-Anschlag umfassen, das heißt einen Anschlag (20) auf beiden Seiten der Öffnungen dieser Räume.

4. Leuchtkasten nach Anspruch 1 bis 3, wobei der erste Raum (15) und der dritte Raum (17) zur Innenseite (14) hin ausgerichtet sind, der zweite Raum (16) ist zur Basis (12) hin ausgerichtet.

5. Leuchtkasten nach Anspruch 1 bis 3, wobei der erste Raum (15), der zweite Raum (16) und der dritte Raum (17) zur Innenseite (14) hin ausgerichtet sind.

6. Leuchtkasten gemäß einem der Ansprüche 1 bis 5, wobei die mindesten drei gespannten transluzenten oder transparenten Tücher (19) aus Polyvinylchlorid bestehen.

7. Lärmschutzeinrichtung umfassend eine Wandungsvorrichtung, umfassend eine Tafel, die aus mindestens einem transluzenten oder transparenten Tuch (19) besteht, das auf einen Rahmen gespannt ist, wobei dieser Rahmen aus montierten Profilelementen (1) besteht, die die Seiten bilden, wobei:
- jedes Profilelement (1) des Rahmens einen rechtwinkligen, dreieckigen oder stumpf rechtwinkligdreieckigen Querschnitt mit einer ersten Oberseite (11) aufweist, einer Basis (12) gegenüber besagter erster Oberseite (11), einer zweiten Außenseite (13) und einer dritten Innenseite (14), die der Außenseite (13) zugewandt ist;
- die Lärmschutzeinrichtung mindesten drei gespannte Tücher (19) umfasst, weelche eine dreifache stärke der Tücher bilden; und
- jedes Profil (1) mindestens drei Räume (15, 16, 17) umfasst, in denen jeweils eine Umfangs-Umrandung (18) eines der mindesten drei gespannten Tücher (19) untergebracht werden kann; einen ersten Raum (15) nahe der ersten Oberseite (11) des Profils (1), einen zweiten Raum (16) nahe der Basis (12) dieses Profils (1) und mindestens einen dritten Raum (17), der als Zwischenraum bezeichnet wird, welcher sich zwischen der ersten Oberseite (11) und der Basis (12) befindet und auf der Innenseite (14) von Profil (1) angeordnet wird; diese Räume (15, 16, 17) zur Aufnahme der Umfangs-Umrandung (18) eines gespannten transluzenten oder transparenten Tuches (19) sind in die Profilstärke (1) integriert zwischen der Innenseite (14) und der Außenseite (13), der dritte Raum (17) umfasst einen Doppel-Anschlag, das heißt einen Anschlag (20) auf beiden Seiten der Raumöffnung (17).

8. Lärmschutzeinrichtung gemäß Anspruch 7, wobei die Räume (15, 16, 17), in denen die Umfangs-Umrandung (18) eines Tuches (19) untergebracht wird, einen im wesentlichen rechteckigen Querschnitt aufweisen, offen auf einer Seite.

9. Lärmschutzeinrichtung gemäß einem der Ansprüche 7 bis 8, wobei der erste Raum (15) sowie der zweite Raum (16) einen Doppel-Anschlag umfassen, das heißt einen Anschlag (20) auf beiden Seiten der Öffnungen dieser Räume.

10. Lärmschutzeinrichtung gemäß einem der Ansprüche 7 bis 9, wobei der erste Raum (15) und der dritte Raum (17) zur Innenseite (14) hin ausgerichtet sind, der zweite Raum (16) ist zur Basis (12) hin ausgerichtet.

11. Lärmschutzeinrichtung gemäß einem der Ansprüche 7 bis 10, wobei der erste Raum (15), der zweite Raum (16) und der dritte Raum (17) zur Innenseite (14) hin ausgerichtet sind.

12. Lärmschutzvorrichtung gemäß einem der Ansprüche 7 bis 11, wobei die mindestens drei gespannten Tücher (19) Mikroperforationen aufweisen.

13. Lärmschutzvorrichtungen gemäß einem der Ansprüche 7 bis 12, wobei die mindestens drei gespannten Tücher aus Polyvinylchlorid bestehen.

## Claims

1. A light box comprising a false wall device comprising a panel formed of at least one translucid or transparent stretched sheet (19) fixed to the base of a frame, with said frame consisting of the assembly of profiled section pieces (1) that form the sides thereof, wherein:
- each profiled section piece (1) of the frame has a rectangular, triangular or truncated right-angled triangular cross-section with a top first face (11), a base (12) opposite said top first face (11), an external second face (13) and an internal third face (14), facing the external second face (13); **characterized in that**:
- the light box comprises at least three translucid or transparent stretched sheets (19) forming a triple thickness of translucid or transparent sheets; and
- each profiled section piece (1) comprises at least three housings (15, 16, 17) each intended to accommodate a peripheral edging (18) of one of said at least three translucid or transparent stretched sheets (19), a first housing (15) situated near the top first face (11) of the profiled section piece (1), a second housing (16) situated near the base (12) of said profiled section piece (1) and at least one so-called intermediate third housing (17), situated between the top first face (11) and the base (12) and arranged in the internal face (14) of the profiled section piece (1), with said housings (15, 16, 17) intended to accommodate the peripheral edging (18) of a translucid or transparent stretched sheet (19) being integrated in the thickness of the profiled section piece (1), between the internal face (14) and the external face (13) and the third housing (17) comprises a double shoulder, i.e. a shoulder (20) on either side of the opening of the housing (17).

2. A light box according to claim 1, **characterized in that** the housings (15, 16, 17) intended to accommodate the peripheral edging (18) of a translucid or transparent sheet (19) have a globally rectangular cross-section, open on one side.

3. A light box according to any one of claims 1 to 2, **characterized in that** the first housing (15) and the second housing (16) comprise a double shoulder, i.e. a shoulder (20) on either side of the opening of said housings.

4. A light box according to any one of claims 1 to 3, **characterized in that** the first housing (15) and the third housing (17) come out onto the internal face (14) and the second housing (16) comes out onto the base (12).

5. A light box according to any one of claims 1 to 3, **characterized in that** the first housing (15), the second housing (16) and the third housing (17) come out onto the internal face (14).

6. A light box according to any one of claims 1 to 5, **characterized in that** the said at least three translucid or transparent stretched sheets are made of polyvinyl chloride.

7. An acoustically absorbent assembly comprising a false wall device comprising a panel formed of at least one stretched sheet (19) fixed to the base of a frame, with said frame consisting of the assembly of profiled section pieces (1) that form the sides thereof, wherein:
- each profiled section piece (1) of the frame has a rectangular, triangular or truncated right-angled triangular cross-section with a top first face (11), a base (12) opposite said top first face (11), an external second face (13) and an internal third face (14), facing the external second face (13);
- the acoustically absorbent assembly comprises at least three translucid or transparent stretched sheets (19) forming a triple thickness of sheets; and
- each profiled section piece (1) comprises at least three housings (15, 16, 17) each intended to accommodate a peripheral edging (18) of one of said at least three stretched sheets (19), a first housing (15) situated near the top first face (11) of the profiled section piece (1), a second housing (16) situated near the base (12) of said profiled section piece (1) and at least one so-called intermediate third housing (17), situated between the top first face (11) and the base (12) and arranged in the internal face (14) of the profiled section piece (1), with said housings (15, 16, 17) intended to accommodate the peripheral edging (18) of a stretched sheet (19) being integrated in the thickness of the profiled section piece (1), between the internal face (14) and the external face (13) and the third housing (17) comprises a double shoulder, i.e. a shoulder (20) on either side of the opening of the housing (17).

8. An acoustically absorbent assembly according to claim 7, **characterized in that** the housings (15, 16, 17) intended to accommodate the peripheral edging (18) of a sheet (19) have a globally rectangular cross-section, open on one side.

9. An acoustically absorbent assembly according to any one of claims 7 to 8, **characterized in that** the first housing (15) and the second housing (16) comprise a double shoulder, i.e. a shoulder (20) on either side of the opening of said housings.

10. An acoustically absorbent assembly according to any one of claims 7 to 9, **characterized in that** the first housing (15) and the third housing (17) come out onto the internal face (14) and the second housing (16) comes out onto the base (12) .

11. An acoustically absorbent assembly according to any one of claims 7 to 10, **characterized in that** the first housing (15), the second housing (16) and the third housing (17) come out onto the internal face (14).

12. An acoustically absorbent assembly according to any one of claims 7 to 11, **characterized in that** the said at least three stretched sheets comprise micro-perforations.

13. An acoustically absorbent assembly according to any one of claims 7 to 12, **characterized in that** the said at least three stretched sheets are made of polyvinyl chloride.
